# EUROPÄISCHE PATENTSCHRIFT

(11) **EP 0 278 373 B1**
(45) Veröffentlichungstag und Bekanntmachung des Hinweises auf die Patenterteilung: **29.07.1992**
(21) Anmeldenummer: 88101512.7
(22) Anmeldetag: 03.02.1988
(51) Int. Cl.: C23C 2/18

(54) **Düse zum Abblasen kontinuierlich bewegter Oberflächen**
Gas-wiping nozzle for continuously moving surfaces
Lance pour balayer de façon continue des surfaces en mouvement

(30) Priorität: 11.02.1987 DE 3704199
(43) Veröffentlichungstag der Anmeldung: 17.08.1988
(73) Patentinhaber: UNITAS S.A., L-2012 Luxemburg (LU)
(72) Erfinder: Fontaine, Paul, D-4018 Langenfeld (DE)
(74) Vertreter: Türk, Gille, Hrabal, Leifert

(56) Entgegenhaltungen:
- EP-A- 0 249 234
- FR-A- 2 208 003
- US-A- 3 687 103
- US-A- 3 941 086

## Beschreibung

Die Erfindung betrifft eine Beschichtungsvorrichtung mit den Merkmalen des Oberbegriffs von Patentanspruch 1.

Bei bekannten Beschichtungsanlagen zum Herstellen von verzinktem Bandblech sind beidseits des aus dem Beschichtungsbad herauslaufenden Bandbleches Düsen angeordnet, deren Düsenschlitze sich über die volle Arbeitsbreite der Vorrichtung erstrecken, wobei die Düsenschlitze der einander gegenüberliegenden Düsen einander gegenüber liegen. Sie werden von dem zwischen sie hindurchlaufenden Bandblech gegeneinander abgedeckt.

Wird Bandmaterial verarbeitet, dessen Breite geringer als die maximale Arbeitsbreite der Vorrichtung ist, wird wenigstens auf einer Seite des Bandmaterials aus den einander gegenüberliegenden Düsen Gas ausgeblasen, das für das Abstreifen bzw. Abblasen von Beschichtungsmittel von den Oberflächen des Bandmaterials wirkungslos ist. Das führt nicht nur zu einem unnötigen Gasverbrauch und damit Energieaufwand für die Gasförderung, sondern auch zu Verwirbelungen der neben dem Bandmaterial aufeinandertreffenden Gasströme. Wird mit einem anderen Gas als Luft gearbeitet, spielt der überflüssige Gasverbrauch auch aus Kostengründen wirtschaftlich eine Rolle. Dies gilt um so mehr, als Beschichtungsvorrichtungen für Bandmaterial selten auf der vollen Arbeitsbreite genutzt werden können, die zu beschichtenden Bänder wie Bandblech aber in ihrer Breite häufig schwanken.

Eine derartige Beschichtungsvorrichtung ist beispielsweise aus der US-A 3,941,086 sowie aus der FR-A 2 208 003 desselben Anmelders bekannt. Auch bei dieser bekannten Vorrichtung kann die Austrittsbreite des Düsenschlitzes an die Breite des durchlaufenden Materials angepaßt werden, indem nämlich zwei Blenden vorgesehen sind, die auf jeder Seite des Düsenschlitzes in diesem längs des Düsenschlitzes bewegbar angeordnet sind. Die Blenden sind dabei profiliert, so daß sie an die Oberkante und an die Unterkante des Düsenschlitzes angepaßt sind, welche die Führung für die Blenden bilden. Nachteilig bei dieser Art von Blenden ist es, daß die Position innerhalb des Düsenschlitzes direkt nur schwer ermittelt werden kann. Wenn der Blendenantrieb nicht automatisch überwacht wird, kann eine schnelle Anpassung an die Breite des durchlaufenden Blechmaterials nicht erfolgen.

Aus der US-A 3,687,103 ist es bekannt, den Düsenschlitz mit jeweils zwei den Schlitz abdeckenden plattenförmigen Blenden zu versehen, die von der Stirnseite her an den Düsenschlitz angestellt sind, so daß jederzeit deren tatsächliche Lage erkennbar ist. Die Blenden hängen jeweils auf einem beweglichen Trägerarm, der je mit einer auf der Blechbandkante rollenden Abtasterolle verbunden ist. Dieser Steuermechanismus ermöglicht eine automatische Anpassung der Breite des Düsenschlitzes an das durchlaufende Material, jedoch sind für diesen aufwendige Antriebs- und Steuereinrichtungen erforderlich.

Auch aus der nachveröffentlichten EP-A 0 249 234 ist eine Beschichtungsvorrichtung bekannt, bei der der Düsenschlitz in seiner Breite variabel gestaltet ist. Dazu ist ein Abdeckelement in Form eines Führungsbandes vorgesehen, das von der Ablaßdüse geführt wird, wobei zum Zwecke dieser Führung in der Ablaßdüse Nuten vorgesehen sind. Abgesehen davon, daß es erforderlich ist, die Beschichtungsvorrichtung im Bereich des Düsenschlitzes auf eine besondere Weise auszugestalten, nämlich mit Nuten zu versehen, was ein Nachrüsten der Beschichtungsvorrichtung erschwert, ist es auch hierfür erforderlich, über einen zusätzlich vorzusehenden Antriebs- und Kontrollmechanismus sicherzustellen, daß das Führungsband in der gewünschten Position ist.

Es ist die Aufgabe der Erfindung, eine Beschichtungsvorrichtung zu schaffen, bei der mit einfachen Mitteln die Möglichkeit besteht, die zum Abstreifen bzw. Abblasen von überschüssigem, fließfähigem Beschichtungsmittel von kontinuierlich bewegten Oberflächen wie Bandblech verwendeten Düsen auf die jeweils erforderliche Arbeitsbreite einstellen zu können, wobei dieses schnell und insbesondere auch von Hand geschehen soll und wobei auch für bereits installierte Beschichtungsvorrichtungen die Möglichkeit der Nachrüstung gegeben sein soll.

Diese Aufgabe wird bei einer Beschichtungsvorrichtung der eingangs genannten Gattung mit den Merkmalen des Kennzeichens von Patentanspruch 1 gelöst. Vorteilhafte Ausgestaltungen sind Gegenstand der Unteransprüche.

Die Abdeckelemente können beispielsweise als Plättchen oder auch als flexible Blätter ausgebildet sein und in unterschiedlicher Breite auf Vorrat gehalten werden.

Erfindungsgemäß wird die Arbeitsbreite des Düsenspaltes bzw. des Düsenschlitzes in einfacher Weise dadurch begrenzt bzw. auf den gewünschten Arbeitsbereich eingestellt, daß man an den Stellen, aus denen ein Gas austreten soll, nämlich insbesondere im Bereich unmittelbar neben den Seitenkanten des abzustreifenden Bandmaterials, einfache Plättchen oder Blätter auflegt, die in ihrer Größe auch variabel sein können. Diese lose auf die im allgemeinen senkrecht oder etwa senkrecht stehende Stirnseite des Mundstückes der Düse aufgelegten verhältnismäßig leichten Abdeckelemente haften aufgrund der von dem aus der Düse ausgeblasenen Gas ausgehenden Saugwirkung auf dem Düsenmundstück und decken den Schlitz an den Stellen ab, an denen kein Gas austreten soll.

Zweckmäßig sind die Abdeckelemente wie Plättchen, Blätter od.dgl. so breit gewählt, daß an beiden Seiten derselben Gas aus dem Schlitz austreten kann, weil auf diese Weise das um die Enden der Abdeckelemente herumströmende Gas eine Saugwirkung hervorruft, welche das Plättchen, Blatt od.dgl. mit ausreichender Festigkeit auf dem Düsenschlitz hält und diesen damit in der gewünschten Weise abdeckt.

Bei Arbeitsunterbrechung der Düse fallen die erfindungsgemäß vorgesehenen Abdeckelemente zwar ab, jedoch spielt dies wirtschaftlich keine bedeutende Rolle, weil die Abdeckelemente preiswert hergestellt und dementsprechend auch in großer Anzahl auf Lager gehalten werden können. Die Abdeckelemente können aber auch unverlierbar an einer Führung angehängt sein.

Die erfindungsgemäß vorzuseheneden Abdeckelemente sind, da sie äußerst leicht ausgebildet werden können, problemlos zu installieren. Sie können auch während des Laufes der Anlage bequem einjustiert und auch nachjustiert werden.

Zweckmäßig sind die Plättchen, Blätter od.dgl. so dimensioniert, daß sie zumindest an der Oberseite über das Mundstück, an dem sie vom in der Düse herrschenden Druck festgesaugt werden, überstehen. Sie lassen sich somit leicht ergreifen oder halten und dementsprechend besonders vorteilhaft anbringen und auch nachjustieren.

In der Zeichnung sind Ausführungsbeispiele der erfindungsgemäßen Düse dargestellt, und zwar zeigt
- Figur 1: eine schaubildliche Ansicht der Düse mit auf deren Mundstück aufgesetzten Abdeckelementen,
- Figur 2: einen Teilschnitt durch das Mundstück der Düse im Bereich eines aufgesetzten Abdeckelementes,
- Figur 3: eine schaubildliche Ansicht einer gegenüber Fig. 1 abgewandelten Ausführungsform und
- Figur 4: eine schaubildliche Ansicht einer dritten Ausführungsform.

Die Düse (1) hat einen hohlen Grundkörper (2) etwa tropfenförmigen Querschnittes, dessen innerer Hohlraum (3) an eine nicht dargestellte Druckgasquelle angeschlossen werden kann, so daß unter Druck stehendes Gas in den Hohlraum (3) strömt und in diesem sich gleichmäßig verteilt. An der Vorderseite ist der Grundkörper (2) mit einem verengten Mundstück (4) ausgestattet, dessen ebene Stirnseite (5) einen sich über die gesamte Länge der Düse (1) erstreckenden Schlitz (6) enthält, aus dem das im Hohlraum (3) des Grundkörpers (2) befindliche, unter Druck stehende Gas in Form eines schmalen vorhangartigen Strahles ausströmen kann. Da die Weite des Schlitzes (6) so gewählt ist, daß in den Hohlraum (3) mehr unter Druck stehendes Gas nachströmen als aus dem Schlitz (6) ausströmen kann, wird das im Hohlraum (3) befindliche Gas über die gesamte Länge des Schlitzes (6) mit gleichmäßiger Stärke und mit dem gewünschten Düseneffekt ausgeblasen.

An Stellen, an welchen aus dem Schlitz (6) kein Gas ausströmen soll, sind an die Stirnseite (5) des Mundstückes (4) kleine Abdeckplättchen (7) gelegt, die gemäß Figur 1 mit ihrer Oberkante (7a) über die Stirnseite (5) des Mundstückes (4) überstehen, so daß sie von Hand bequem erfaßt und positioniert und/oder versetzt bzw. entfernt werden können.

Figur 2 zeigt, daß die Plättchen (7) von dem aus dem Schlitz (6) ausströmenden Gas an der Stirnseite (5) des Mundstückes (4) gehalten werden. Die in Figur 2 eingezeichneten Pfeile (8) symbolisieren die Gasströmung. Es ist erkennbar, daß die Gasströmung im Kantenbereich eines aufgelegten Plättchens (7) ihre normalerweise grade Richtung verliert und beim Umströmen der Seitenkanten (7b) des Plättchens (7) mehr oder weniger stark umgelenkt wird, und Wirbel (8a) bildet, welche das Plättchen (7) auf die Stirnseite (5) des Mundstückes (4) drücken. Dadurch ergibt sich überraschenderweise ein Andruckeffekt des verhältnismäßig leichten Plättchens (7) gegen die Stirnseite (5) des Mundstückes (4), der ausreicht, um das Plättchen (7) am Mundstück (4) zu halten, so daß vom Plättchen (7) gewisse Bereiche des Schlitzes (6) abgedeckt werden können.

Beispielsweise sind Plättchen (7) im Randbereich der Arbeitsbreite der Düse (1) zweckmäßig, wenn dort keine Blaswirkung erwünscht ist. Auf diese Weise läßt sich der Gasverbrauch reduzieren, ebenso wie unerwünschte Blaswirkungen dort vermieden werden können, wo die Düse nicht arbeiten soll.

Bei der in Figur 3 dargestellten Ausführungsform sind die Plättchen (7) jeweils an einem Schlitten (10) befestigt, welche auf einer oberhalb der Düse (1) parallel zu dieser verlaufenden Stange (11) in Längsrichtung der Stange und somit entlang dem Düsenschlitz (6) verschiebbar sind.

Die Verbindung zwischen den Plättchen (7) und dem jeweiligen Schlitten (10) wird beispielsweise von einem Draht (12) oder einem anderen Verbindungselement, ggfls. auch einem Faden od.dgl. hergestellt.

Bei dieser Ausführungsform lassen sich die Plättchen (7) besonders gut verstellen, weil man mit der Hand nicht in die Nähe des Düsenschlitzes (6) reichen muß. Hinzu kommt, daß die Plättchen (7) auch bei Stillstandszeiten der Düse nicht herabfallen und somit bei erneutem Betriebsbeginn unmittelbar wieder zur Verfügung stehen.

Bei der Ausführungsform gemäß Figur 4 sind zwei einander gegenüberliegende Düsen (1a und 1b) vorgesehen, deren Schlitze (6) einander in geringem Abstand gegenüberliegen. Es sind bügelartige Plättchen (13) vorgesehen, die an einem Schlitten (14) hängen, der auf parallelen Stangen (15 und 16) verschiebbar ist. Ein Bügel (17) dient zur Verbindung zwischen den Plättchen (13) und dem Schlitten (14).

Das sattelartig ausgebildete Plättchen (13) hat zwei Schenkel (13a und 13b), welche sich an die einander gegenüberliegenden Düsenschlitze (6) der Düsen (1a und 1b) legen, wenn diese arbeiten.

Obwohl bei den Ausführungsformen gemäß Fig. 3 und 4 die Plättchen (7 bzw. 13) an einer Halterung angebracht sind, werden sie im Betrieb der betreffenden Düsen (1 bzw. 1a) in gleicher Weise an der Stirnseite (5) des Mundstückes (4) der Düsen gehalten, wie oben in Verbindung mit Fig. 1 und 2 erläutert.

## Patentansprüche

1. Beschichtungsvorrichtung, mit einer Düse zum Abblasen von überschüssigem fließfähigem Beschichtungsmittel oder dergleichen von kontinuierlich bewegten Oberflächen, beispielsweise von verzinktem Bandblech, mit einem sich über die gesamte Breite der Beschichtungsvorrichtung erstreckenden hohlen Grundkörper, in dem sich auszublasendes, unter Druck stehendes Gas verteilen kann, und mit einem sich über die Länge des Grundkörpers erstreckenden langgestreckten Mundstück, das in einer ebenen Stirnseite einen Düsenschlitz enthält, aus dem das Gas ausgeblasen wird,
dadurch **gekennzeichnet,** daß zum Begrenzen der Austrittsbreite des Düsenschlitzes (6) auf die Stirnseite des Mundstückes (4) Abdeckelemente (7) von der Stirnseite her lose auflegbar sind.

2. Vorrichtung nach Anspruch 1, dadurch gekennzeichnet, daß die Abdeckelemente (7) als Plättchen ausgebildet sind.

3. Vorrichtung nach Anspruch 1, dadurch gekennzeichnet, daß die Abdeckelemente (7) als flexible Blätter ausgebildet sind.

4. Vorrichtung nach einem der Ansprüche 1 bis 3, dadurch gekennzeichnet, daß die Abdeckelemente (7; 13) an einer sich parallel zur Düse (1) erstreckenden Führung (11; 15, 16) angehängt sind.

5. Vorrichtung nach Anspruch 4, dadurch gekennzeichnet, daß die Abdeckelemente (13) doppelt für zwei einander gegenüberliegende Düsen (1a und 1b) ausgebildet sind.

## Claims

1. Coating apparatus with a nozzle for blasting off or wiping off excess liquid coating medium or the like from continuously moving surfaces, for example of galvanised strip sheet metal, with a hollow basic body extending over the whole width of the coating apparatus in which compressed gas which is to be used for blasting can be distributed, and with a longitudinally extending mouthpiece extending over the length of the basic body and containing in a flat face a nozzle slot from which the gas is blown,
characterised in that for limiting the delivery width of the nozzle slot (6) covering elements (7) are laid on the face of the mouthpiece (4), loosely applied from the face side.

2. Apparatus according to claim 1, characterised in that the covering elements (7) are in the form of small plates.

3. Apparatus according to claim 1, characterised in that the covering elements (7) are in the form of flexible leaves.

4. Apparatus according to one of claims 1 to 3, characterised in that the covering elements (7;13) are suspended on a guide (11;15,16) extending parallel to the nozzle (1).

5. Apparatus according to claim 4, characterised in that the covering elements (13) are of doubled form for two mutually opposed nozzles (1a and 1b).

## Revendications

1. Dispositif d'enduction, comportant une buse pour faire disparaître par soufflage le produit d'enduction fluide ou similaire en excédent de surfaces déplacées en continu, par exemple d'une bande de tôle galvanisée, la buse comportant un corps de base creux qui s'étend sur toute la largeur du dispositif d'enduction et dans lequel peut se répartir le gaz sous pression à souffler, et une partie d'embouchure allongée qui s'étend sur toute la longueur du corps de base et qui contient, dans une face frontale plane, une fente de buse par laquelle est soufflé le gaz,
**caractérisé** en ce qu'afin de limiter la largeur de sortie de la fente de buse (6), des éléments de recouvrement (7) peuvent être posés librement, par le côté frontal, sur la face frontale de la partie d'embouchure (4).

2. Dispositif selon la revendication 1, caractérisé en ce que les éléments de recouvrement (7) sont réalisés en forme de plaquettes.

3. Dispositif selon la revendication 1, caractérisé en ce que les éléments de recouvrement (7) sont réalisés en forme de feuilles flexibles.

4. Dispositif selon l'une des revendications 1 à 3, caractérisé en ce que les éléments de recouvrement (7; 13) sont accrochés à un guide (11; 15, 16) s'étendent parallèlement à la buse (1).

5. Dispositif selon la revendication 4, caractérisé en ce que les éléments de recouvrement (13) sont réalisés doubles, pour deux buses en vis-à-vis (1a et 1b).
